# EUROPÄISCHE PATENTSCHRIFT

(11) **EP 0 798 510 B1**
(45) Veröffentlichungstag und Bekanntmachung des Hinweises auf die Patenterteilung: **21.06.2000**
(21) Anmeldenummer: 97101776.9
(22) Anmeldetag: 05.02.1997
(51) Int. Cl.: F23B 5/04, F24B 1/02

(54) **Heizkessel**
Heating boiler
Chaudière

(30) Priorität: 28.03.1996 DE 19612403
(43) Veröffentlichungstag der Anmeldung: 01.10.1997
(73) Patentinhaber: Georg Fischer GmbH & Co., 89302 Günzburg (DE)
(72) Erfinder: Fischer, Eugen, 89312 Günzburg (DE); Krumm, Karl, 89312 Günzburg (DE)
(74) Vertreter: Munk, Ludwig, Dipl.-Ing.

(56) Entgegenhaltungen:
- WO-A-92/02762
- CH-A- 671 822
- DE-U- 29 605 801
- US-A- 4 210 995

## Beschreibung

Die Erfindung betrifft einen Heizkessel mit einem mit festen Brennstoffen, insbesondere Holz, befüllbaren und mit Verbrennungsluft beaufschlagbaren, für bodenseitigen Abbrand eingerichteten Füllschacht, von dem ein zu einem Abgasauslaß führender Strömungsweg abgeht, der über eine dem Füllschacht benachbarte, mit Verbrennungsgasen und Sekundärluft beaufschlagbare, von unten nach oben durchströmte Verbrennungszone und eine dieser nachgeordnete Wärmetauschzone führt, wobei die Verbrennungszone wenigstens einen mit stehender Achse angeordneten, kaminförmigen Verbrennungsschacht aufweist, der an seinem unteren Ende über wenigstens einen tangential einmündenden Einströmkanal mit dem Füllschacht verbunden ist.

Ein Heizkessel dieser Art ist aus der CH 671 822 A5 bekannt. Bei dieser bekannten Anordnung wird der Verbrennungsschacht durch zwei Rohre gebildet, die einen Ringraum begrenzen, in dem Sekundärluft zirkulieren kann. Diese wird über Ausnehmungen des Einströmkanals angesaugt, der von einem mit dem den Verbrennungsschacht umfassenden Ringraum kommunizierenden Ringraum umgeben ist. Die Sekundärluft muß hier einen vergleichsweise großen Strömungswiderstand überwinden. Bei natürlichem Zug wird daher nur vergleichsweise wenig Sekundärluft angesaugt, was zu einer schlechten Vermischung der Sekundärluft mit den Verbrennungsgasen und zu Luftmangel in der Verbrennungszone führt. Die Folge davon sind daher insgesamt eine schlechte Verbrennung sowie eine hohe CO- und Staubbelastung des Abgases. Sofern dem durch Einsatz eines Gebläses entgegengewirkt wird, ergeben sich neben dem hohen Bereitstellungsaufwand auch hohe laufende Kosten, was sich ungünstig auf die Wirtschaftlichkeit auswirkt.

Aus der DE 31 47 410 A1 ist eine ähnliche Anordnung bekannt, bei der die Verbrennungszone durch eine den Füllschacht auf seiner ganzen Breite flankierende Kammer gebildet wird, die ein- und auslasseitig verengt ist. Die Trennwand zwischen dieser Kammer und dem Füllschacht endet dabei oberhalb des den Füllschacht nach unten begrenzenden Rosts, sodaß sich ein über die ganze Füllschachtbreite durchgehender, nach unten vom Rost begrenzter Durchtrittsspalt ergibt, von dem der verengte Kammereinlaß nach oben abgeht. Die Sekundärluft wird über der ganzen Länge des genannten Durchtrittsspalts zugeführt. In der genannten Kammer der Verbrennungszone ergibt sich dabei eine gerade, rotationsfreie Strömung. Dies führt zu einer kurzen Verweilzeit mit schlechtem Wärmeübergang sowie einer schlechten Gemischbildung und damit insgesamt zu einer schlechten Nachverbrennung in der hierfür vorgesehenen Kammer. Die ausgangsseitige Verengung dieser Kammer soll diesen Nachteil zwar etwas abschwächen, führt aber zu einem Anstieg des Strömungswiderstands mit den oben bereits dargelegten Nachteilen.

Aus der AT 394 775 B ist eine Heizkessel bekannt, bei dem die Verbrennungszone einen aus feuerfestem Material bestehenden Einsatz mit einer mit liegender Achse angeordneten, trommelförmigen Kammer enthält, die an einem Ende eine tangential verlaufende Verbindung zum Füllschacht und am anderen Ende eine nach oben weisende Auslaßöffnung aufweist. In der trommelförmigen Kammer ergibt sich zwar eine spiralförmige Strömung mit axialer und rotativer Komponente. Der thermische Auftrieb der Verbrennungsgase führt hier jedoch dazu, daß sich die Strömung im unteren Umfangsbereich weniger gut an die Trommelwand anlegt, als im oberen Umfangsbereich, sodaß die Wärmespeicherkapazität der Trommelwand nicht optimal ausgenutzt wird. Im unteren Umfangsbereich ist daher eine vergleichsweise schlechte Nachverbrennung zu befürchten. Dem könnte nur durch eine Erhöhung der Geschwindigkeit entgegengewirkt werden. Um eine ausreichend schnelle Rotation aufrecht zu erhalten ist jedoch ein hoher Zug erforderlich, der als natürlicher Zug vielfach nicht zur Verfügung steht, sodaß auch hier ein Gebläse benötigt wird, was sich ungünstig auf den erforderlichen Aufwand auswirkt. Ein weiterer Nachteil der bekannten Anordnung ist darin zu sehen, daß der die mit liegender Achse angeordnete, trommelförmige Kammer enthaltende Einsatz praktisch ein einteiliger, über die ganze Kesselbreite sich erstreckender Block ausgeführt ist, was die Montage außerordentlich schwierig macht. Ferner ist davon auszugehen, daß bei der bekannten Anordnung eine Vergrößerung der Länge der trommelförmigen Kammer und/oder des Trommelradiuses zwangsläufig zu einer Vergrößerung der Breite und/oder Tiefe und damit der Grundfläche des Heizkessels führt, was im Hinblick auf die beengten Platzverhältnisse in Heizungsräumen unerwünscht ist.

Hiervon ausgehend ist es daher die Aufgabe der vorliegenden Erfindung, einen Heizkessel eingangs erwähnter Art mit einfachen und kostengünstigen Mitteln so zu verbessern, daß nicht nur eine gute Nachverbrennung, sondern auch eine platzsparende Bauweise erreicht werden können.

Diese Aufgabe wird erfindungsgemäß dadurch gelöst, daß der in feuerfestem Material vorgesehene Verbrennungsschacht über wenigstens ein bodenseitig vorgesehenes, wandnah angeordnetes Belüftungsloch mit Sekundärluft beaufschlagbar ist.

Mit der erfindungsgemäßen Kombination werden die Nachteile der bekannten Anordnungen unter Bewahrung ihrer Vorteile vermieden. Aufgrund der Beibehaltung der stehenden Anordnung des Verbrennungsschachts bzw. der Verbrennungsschächte kommt hier der thermische Auftrieb der Verbrennungsgase unterstützend zum Zug hinzu, sodaß bereits bei normalem natürlichem Zug hohe Strömungsgeschwindigkeiten erreicht werden. Diese führen in vorteilhafter Weise im Bodenbereich des Verbrennungsschachts zu einer wirksamen Unterdruckzone, so daß zuverlässig eine ausreichende Sekundärluftmenge angesaugt wird. Die angezogene Sekundärluftmenge ist dabei in vorteilhafter Weise automatisch abhängig vom Gasdurchsatz, so daß sich eine Selbststeuerung ergibt. Die über die zugeordneten Belüftungslöcher düsenartig einströmende Sekundärluft besitzt in vorteilhafter Weise eine hohe Durchschlagskraft und wird dementsprechend intensiv mit den Verbrennungsgasen durchmischt, so daß sich eine gute Gemischaufbereitung und eine gute Nachverbrennung ergeben. Dabei kommt auch die hohe Wärmespeicherkapazität des den Verbrennungsschacht enthaltenden, feuerfesten Materials vorteilhaft zum Tragen. Die in jedem Verbrennungsschacht sich ausbildende, spiralförmige Strömung legt sich nämlich auf dem gesamten Umfang des Verbrennungsschachts dicht an die Schachtwand an, was den Wärmeübergang verbessert und damit eine ausgezeichnete Nachverbrennung gewährleistet. Die Folge davon sind in vorteilhafter Weise eine geringe CO- und Staubbelastung des Abgases. Ein weiterer Vorteil ist darin zu sehen, daß hier die den Verbrennungsschacht bzw. die Verbrennungsschächte enthaltende Verbrennungszone durch nach Art von Kaminsteinen aufeinandergesetzte Steine gebildet werden kann, was eine einfache Montage und eine leistungsbezogene Modulbauweise ermöglicht. Dabei kann zuverlässig sichergestellt werden, daß sämtliche jeweils vorhandenen Verbrennungsschächte im Volllastbereich betrieben werden, so daß Kondenswasserbildung und Kaminversottung ausgeschlossen sind.

Vorteilhafte Ausgestaltungen und zweckmäßige Fortbildungen der übergeordneten Maßnahmen sind in den Unteransprüchen angegeben. So können vorteilhaft mehrere, parallele kaminförmige Verbrennungsschächte vorgesehen sein, die in Form einer zur benachbarten Füllschachtwand parallelen Reihe angeordnet sind. Dies ergibt auch bei Verwendung mehrerer, vorzugsweise gleicher Verbrennungsschächte eine einfache und besonders kompakte Bauweise. Gleichzeitig ermöglichen diese Maßnahmen eine gleichmäßige Verteilung der Einströmkanäle über die Breite der benachbarten Füllschachtwand, was für die Erzielung eines gleichmäßigen Abbrands im Füllschacht förderlich ist.

Eine weitere vorteilhafte Maßnahme kann darin bestehen, daß der Einströmkanal bzw. die Einströmkanäle jeweils einen rechteckförmigen Querschnitt mit größerer Höhe als Breite aufweisen. Dies ergibt in vorteilhafter Weise, ein schlankes, wandnahes Strömungsband, was für einen guten Wärmeübergang förderlich ist.

Vorteilhaft können jedem Verbrennungsschacht jeweils mehrere, auf einem wandnahen Teilkreis angeordnete, bohrungsförmige Belüftungslöcher zugeordnet sein. Infolge der größeren Anzahl der Belüftungslöcher können diese einen vergleichsweise kleinen Durchmesser aufweisen, sodaß sich eine düsenartige Funktion ergibt, was für die Erzielung einer guten Gemischbildung förderlich ist.

Eine weitere vorteilhafte Ausgestaltung der übergeordneten Maßnahmen besteht darin, daß sich die Höhe des Verbrennungsschachts bzw. der Verbrennungsschächte vom Niveau des Füllschachtbodens bis in den oberen Kesselbereich erstreckt. Dies ergibt trotz hoher Strömungsgeschwindigkeiten eine hohe Verweilzeit. Auf eine ausgangsseitige Verengung des Verbrennungsschachts bzw. der Verbrennungsschächte kann daher in vorteilhafter Weise verzichtet werden, womit auch eine Erhöhung des hiermit verbundenen Strömungswiderstands in Wegfall kommt.

Weitere vorteilhafte Ausgestaltungen und zweckmäßige Fortbildungen der übergeordneten Maßnahmen sind in den restlichen Unteransprüchen angegeben und aus der nachstehenden Beispielsbeschreibung entnehmbar.

Nachstehend wird ein bevorzugtes Ausführungsbeispiel der Erfindung anhand der Zeichnung näher erläutert. Hierbei zeigen:
- Figur 1: einen Vertikalschnitt durch einen erfindungsgemäßen, mit Holz beheizbaren Heizkessel und
- Figur 2: einen Querschnitt entlang der Linie II/II in Figur 1.

Der erfindungsgemäße Heizkessel besitzt, wie am besten aus Figur 1 erkennbar ist, einen Füllschacht 1, der über eine obere, durch einen Schwenkdeckel 2 verschließbare Einfüllöffnung mit Holzscheiten etc. beladbar ist. Das untere Ende des Füllschachts 1 wird durch einen Rost 3 gebildet, unter dem sich ein Aschesammelraum 4 befindet. Im Betrieb brennt die Füllung des Füllschachts 1 von unten ab, d.h. auf dem Rost 3 bildet sich ein Feuerbett. Der Rost 3 kann zwecks Einstellbarkeit schwenkbar angeordnet sein.

Die zur Verbrennung benötigte Luft wird dem Heizkessel in Form von Primärluft und Sekundärluft zugeführt, wie durch die Pfeile 5 und 6 angedeutet ist. Der Primärlufteingang ist als im vorderen Bereich des Heizkessels angeordnete, vorzugsweise einstellbare Lüftungsklappe 7 ausgebildet. Die Primärluft gelangt als Oberluft und/oder Unterluft in den Füllschacht 1, wie durch die Pfeile 5 a, b angedeutet ist. Die Sekundärluft wird weiter stromabwärts eingespritzt, wie noch erleutert werden wird.

Die flüchtigen Verbrennungsprodukte ziehen aus dem Füllschacht 1 ab, wie durch den Pfeil 8 angedeutet ist. Der Füllschacht ist hierzu im rostnahen Bereich seiner Rückwand mit einem Strömungsausgang versehen. Der vom Füllschacht 1 abgehende Strömungsweg führt über eine dem Füllschacht 1 benachbarte Verbrennungszone 9 und eine dieser nachgeordnete Wärmetauschzone 10 zu einem im Bereich des oberen Endes der hinteren Kesselwand angeordneten, nach hinten abgehenden Auslaßstutzen 11. Die Verbrennungszone 9 ist so ausgebildet, daß eine Nachverbrennung stattfindet, sodaß das am Auslaßstutzen 11 austretende Rauchgas nur geringe Rückstände von CO und Staub aufweist. In der Wärmetauschzone 10 wird ein Wärmeträgermedium, im dargestellten Beispiel Wasser, erhitzt.

Die Verbrennungszone 9, die sich in dem an die Rückseite des Füllschachts 1 anschließenden Kesselbereich befindet, enthält mindestens einen mit stehender Achse angeordneten, kaminförmigen Verbrennungsschacht 12, der an seinem unteren Ende durch einen quer zu seiner Achse angeordneten, horizontalen Einströmkanal 13 mit dem Füllschacht 1 verbunden ist. Das obere Ende des Verbrennungsschachts 12 ist verengungsfrei offen. Der Boden 14 des Füllschachts 12 befindet sich etwa auf dem Niveau des den Füllschacht 1 nach unten abschließenden Rosts 3.

Die oben erwähnte Sekundärluft wird im Bereich der Verbrennungszone 9 zugefüht. Hierzu ist der oberhalb eines an den Sekundärlufteingang angeschlossenen Verteilerkanals 21 angeordnete Boden 14 des Verbrennungsschachts 12 mit wenigstens einem mit vertikaler Achse, also parallen, zur Achse des Verbrennungsschachts 12 bohrungsförmigen Belüftungsloch 15 versehen, über das Sekundärluft einströmen kann, wie durch den Pfeil 6b angedeutet ist. Die Achsrichtung des Belüftungslochs 15 kreuzt die liegende Achse des des Einströmkanals 13. Die in Richtung des Pfeils 8 aus dem Füllschacht 1 in den Verbrennungsschacht 12 einströmenden Verbrennungsprodukte werden in Folge der stehenden Anordnung des Verbrennungsschachts 12 nach oben umgelenkt und strömen infolge des wirksamen Zugs und ihres thermischen Auftriebs mit hoher Geschwindigkeit nach oben ab.

Der Verbrennungsschacht 12 wird dementsprechend von unten nach oben durchströmt. Im Umlenkbereich der in den Verbrennungsschacht 12 einströmenden Verbrennungsprodukte ergibt sich infolge der hohen Strömungsgeschwindigkeit ein bodenseitiger Unterdruck. Dieser bewirkt, daß die Sekundärluft automatisch eingezogen wird und zwar in Abhängigkeit vom Durchsatz an Verbrennungsprodukten. Es ergibt sich somit eine Selbststeuerung, sodaß auf einstellbare Steuerorgane im Sekundärluftbereich verzichtet werden kann. Die über die Belüftungslöcher 15 einströmende Sekundärluft kreuzt praktisch den Massestrom der einströmenden Verbrennungsprodukte, wodurch eine gute Durchmischung und damit eine gute Gemischbildung für die Nachverbrennung erreicht werden. Um eine möglichst lange Verweilzeit des Gemisches im Verbrennungsschacht 12 und damit eine möglichst vollständige Nachverbrennung zu gewährleisten, erstreckt sich der Verbrennungsschacht 12 bis in den oberen Kesselbereich. Das obere, offene Ende 16 des Verbrennungsschachts 12 befindet sich im dargestellten Beispiel etwa auf dem Niveau des rückwärtigen Auslaßstutzens 11. Der lichte Querschnitt des Verbrennungsschachts 12 ist auf der ganzen Höhe gleich, sodaß sich keinerlei Verengungen ergeben. Hier ist ein kreisförmiger Querschnitt vorgesehen, so daß sich eine zylinderförmiger Verbrennungsschachtkonfiguration ergibt.

Der Einströmkanal 13 ist, wie am besten aus Figur 12 erkennbar ist, bezüglich des kreisförmigen Querschnitts des Verbrennungsschachts 12 tangential angeordnet, sodaß die einströmenden Verbrennungsprodukte an der kreisförmigen Wand des Verbrennungsschachts 12 entlang geführt und dementsprechend in eine Rotationsbewegung versetzt werden. Da gleichzeitig, wie oben schon erwähnt, eine ansteigende Bewegung stattfindet, ergibt sich praktisch eine in Figur 1 bei 17 angedeutete, wandnahe Spiralbewegung innnerhalb des Verbrennungsschachts 12. Infolge der Rotation ergibt sich dabei ein guter Wandkontakt und damit ein guter Wärmeaustausch mit der Wand des Verbrennungsschachts 12, was sich positiv auf die Zuverlässigkeit der Nachverbrennung unabhängig vom Durchsatz auswirkt.

Um eine gute Beimischung der Sekundärluft zu gewährleisten, sind hier, wie Figur 2 weiter erkennen läßt, mehrere bodenseitige Belüftungslöcher 15 vorgesehen. Diese können daher einen vergleichsweise kleinen Querschnitt aufweisen, sodaß sich Strahlen mit hoher Durchschlagskraft und damit eine gute Vermischung mit den quer hierzu in den Verbrennungsschacht 12 eintretenden Verbrennungsprodukten ergeben. Die Belüftungslöcher 15 sind auf einem wandnahen Teilkreis angeordnet, wobei zweckmäßig nur die füllschachtnahe Umfangshälfte dieses Teilkreises belegt ist, da hier die Sogwirkung am besten ist.

Bei der kleinsten Baugröße des erfindungsgemäßen Heizkessels kann nur ein Verbrennungsschacht 12 vorgesehen sein. Im dargestellten Beispiel sind, wie Figur 2 weiter zeigt, zwei nebeneinander angeordnete, zylindrische Verbrennungsschächte 12 vorgesehen. Die nebeneinander angeordneten Verbrennungsschächte 12 bilden dabei praktisch eine zur Rückwand des Füllschachts 1 parallele Reihe. Selbstverständlich wäre es denkbar, auch mehr als zwei Verbrennungsschächte nebeneinander anzuordnen. Zweckmäßig sind alle vorgesehenen Verbrennungsschächte 12 gleich ausgebildet.

Jedem Verbrennungsschacht 12 ist hier ein bodenseitiger Einströmkanal 13 zugeordnet. Die Einströmkanäle 13 sämtlicher Verbrennungsschächte 12 sind dabei so angeordnet, daß sich ihre Eintrittsquerschnitte 13a, die praktisch den Ausgang des Füllschachts 1 bilden, etwa gleichmäßig über die Füllschachtbreite verteilen, was einen über die ganze Füllschachtbreite gleichmäßigen Abbrand gewährleistet. Die Einströmkanäle 13 besitzen zweckmäßig einen rechteckförmigen Querschnitt, wobei die Querschnittshöhe größer als die Querschnittsbreite ist. Hierdurch ergibt sich praktisch ein schlankes Strömungsband, das sich sauber an die Wand des Füllschachts 12 anlegen kann. Alle Eintrittskanäle 13 besitzen zweckmäßig denselben Querschnitt. Im Falle einer zu einer Mittelebene symmetrischen Anordnung der Einströmkanäle 13, wie im dargestellten Beispiel, ergeben sich in den nebeneinander sich befindenden Verbrennungsschächten 12 gegenläufige Drehrichtungen der Spiralströmung 17, was für die Vermischung der am oberen Ende der Verbrennungsschächte 12 aus diesen austretenden Rauchgase und damit eine gleichmäßige Wärmebeaufschlagung der Elemente der Wärmetauschzone 10 förderlich ist.

Die Verbrennungsschächte 12 mit zugeordneten Einströmkanälen 13 und Belüftungslöchern 15 sind in einen aus feuerfestem Material, beispielsweise Schamotte, bestehenden Einsatz 18 integriert. Dieser erstreckt sich hier einteilig über die ganze Kesselbreite und dementsprechend über alle vorhandenen Verbrennungsschächte 12. Es wäre aber auch denkbar, mehrere jeweils nur einen Verbrennungsschacht enthaltende Teileinsätze nebeneinander anzubringen. Dies ergibt praktisch einen modularen Aufbau, bei dem die Kesselbreite in Abhängigkeit von der verlangten Leistung sich verändert. Zweckmäßig ist jeder Einsatz 18 über der Höhe in mehrere Blöcke unterteilt, die nach Art von Kaminsteinen aufeinander gesetzt werden können, was die Montage erleichtert. Der blockförmige Aufbau des Einsatzes 18 bzw. der Einsätze 18 ergibt eine große, die Verbrennungskanäle 12 umgebende Materialansammlung und damit eine hohe Wärmespeicherkapazität. Hierdurch wird auch über lange Betriebszeiträume mit schwankendem Durchsatz hinweg eine möglichst gleichbleibende, hohe Temperatur und damit eine zuverlässige Nachverbrennung der die Verbrennungsschächte 12 durchströmenden Gase erreicht, die infolge der wandnahen Spiralströmung in einen intensiven wandseitigen Wärmeaustausch kommen.

Im dargestellten Beispiel soll, wie weiter oben schon erwähnt wurde, als Wärmeträgermedium Wasser Verwendung finden. Die Wärmetauschzone 10 ist dementsprechend mit lamellenartigen, parallel zur Rückwand des Füllschachts 1 angeordneten, mit Wasser beaufschlagbaren Taschen 19 versehen. Der Einsatz 18 ist hier zwischen der ersten und der zweiten, dem Füllschacht 1 zugewandten Tasche 19 angeordnet. Diese befinden sich dementsprechend in Wärmeleitkontakt mit dem Einsatz 18. Die weiteren Taschen 19 begrenzen zwischen sich spaltförmige Strömungskanäle 20, die von den Rauchgasen hier parallel durchströmt werden, die anschließend zum Auslaßstutzen 11 umgelenkt werden.

Der Einsatz 18 ist, wie Figur 1 zeigt, mit Bodenabstand angeordnet. Der Raum unterhalb des Einsatzes 18 ergibt eine über die ganze Kesselbreite durchgehende Kammer, die an den Sekundärlufteinlaß angeschlossen ist und somit als Verteilerkanal 21 fungiert, durch den die Sekundärluft auf sämtliche Belüftungslöcher 15 verteilt wird.

## Patentansprüche

1. Heizkessel mit einem mit festen Brennstoffen, insbesondere Holz, befüllbaren und mit Verbrennungsluft beaufschlagbaren, für bodenseitigen Abbrand eingerichteten Füllschacht (1), von dem ein zu einem Abgasauslaß (11) führender Strömungsweg abgeht, der über eine dem Füllschacht (1) benachbarte, mit Verbrennungsgasen und Sekundärluft beaufschlagbare, von unten nach oben durchströmte Verbrennungszone (9) und eine dieser nachgeordnete Wärmetauschzone (10) führt, wobei die Verbrennungszone (9) wenigstens einen mit stehender Achse angeordneten, kaminförmigen Verbrennungsschacht (12) aufweist, der an seinem unteren Ende über wenigstens einen tangential einmündenden Einströmkanal (13) mit dem Füllschacht (1) verbunden ist, **dadurch gekennzeichnet**, daß der in feuerfestem Material vorgesehene Verbrennungsschacht (12) über wenigstens ein bodenseitig vorgesehenes, wandnah angeordnetes Belüftungsloch (15) mit Sekundärluft beaufschlagbar ist.

2. Heizkessel nach Anspruch 1, **dadurch gekennzeichnet**, daß die Verbrennungszone (9) mehrere, vorzugsweise zwei, parallele, kaminförmige Verbrennungschächte (12) aufweist, die in Form einer zur benachbarten Füllschachtwand parallelen Reihe angeordnet sind.

3. Heizkessel nach einem der vorhergehenden Ansprüche, **dadurch gekennzeichnet**, daß alle Verbrennungsschächte (12) gleich, vorzugsweise jeweils als Zylinder mit über der ganzen Höhe gleichbleibendem, kreisförmigem Querschnitt ausgebildet sind.

4. Heizkessel nach einem der vorhergehenden Ansprüche, **dadurch gekennzeichnet**, daß der Verbrennungsschacht (12) bzw. die Verbrennungsschächte (12) jeweils eine vom Niveau des Bodens des Füllschachts (1) bis in den oberen Kesselbereich reichende Höhe aufweist bzw. aufweisen.

5. Heizkessel nach einem der vorhergehenden Ansprüche, **dadurch gekennzeichnet**, daß die jeweils vorhandenen Einströmkanäle (13) mit ihren Eingangsquerschnitten (13a) gleichmäßig über die Breite der zugeordneten Wand des Füllschachts (1) verteilt sind.

6. Heizkessel nach einem der vorhergehenden Ansprüche, **dadurch gekennzeichnet**, daß jedem Verbrennungsschacht (12) ein Einströmkanal (13) zugeordnet ist.

7. Heizkessel nach einem der vorhergehenden Ansprüche, **dadurch gekennzeichnet**, daß jeder Einströmkanal (13) einen rechteckförmigen Querschnitt mit größerer Höhe als Breite aufweist.

8. Heizkessel nach einem der vorhergehenden Ansprüche, **dadurch gekennzeichnet**, daß jedem Verbrennungsschacht (12) mehrere, auf einem wandnahen Teilkreis, vorzugsweise im Bereich des dem Füllschacht (1) zugewandten Umfangsbereichs des Teilkreises, angeordnete, bohrungsförmige Belüftungslöcher (15) zugeordnet sind.

9. Heizkessel nach einem der vorhergehenden Ansprüche, **dadurch gekennzeichnet**, daß der Verbrennungszone (9) wenigstens ein aus feuerfestem Material bestehender, wenigstens einen Verbrennungsschacht (12) enthaltender Einsatz (18) zugeordnet ist, der vorzugsweise aus aufeinander aufsetzbaren Formsteinen gemauert ist.

10. Heizkessel nach Anspruch 9, **dadurch gekennzeichnet**, daß der Einsatz (18) zwischen zwei Taschen (19) der Wärmetauscheinrichtung (10) angeordnet ist, die weitere, mit Strömungsspalte (20) bildendem Abstand hintereinander gestaffelte Taschen (19) aufweist.

## Claims

1. A heating boiler with a filling chute (1) set up for bottom burn-up, capable of being filled with solid fuels, in particular wood, and receiving combustion air, with a flow path from the chute to an exhaust gas outlet (11), leading through a combustion zone (9) through which combustion gases and secondary air flow from bottom to top and which is adjacent to the filling chute (1) and leading downstream from the combustion zone through a heat exchange zone (10) where the combustion zone (9) has at least one chimney-shaped combustion chamber (12) arranged with a vertical axis, connected at its lower end to the filling chute (1) over at least one admission channel (13) which opens tangentially, characterized in that the combustion chamber (12), which is made of a refractory material, can receive secondary air through at least one ventilation hole (15) provided in the bottom near the wall.

2. A heating boiler according to claim 1, characterized in that the combustion zone (9) has several, preferably two parallel chimney-shaped combustion chambers (12) arranged in the form of a row parallel to the adjacent filling chute wall.

3. A heating boiler according to one of the preceding claims, characterized in that all the combustion chambers (12) are designed the same, preferably each as a cylinder having a uniform circular cross section over its entire height.

4. A heating boiler according to one of the preceding claims, characterized in that the combustion chamber (12) or the combustion chambers (12) each have a height extending from the level of the bottom of the filling chute (1) into the upper area of the boiler.

5. A heating boiler according to one of the preceding claims, characterized in that the admission channels (13) that are present are uniformly distributed with their inlet cross sections (13a) over the width of the respective wall of the filling chute (1).

6. A heating boiler according to one of the preceding claims, characterized in that an admission channel (13) is provided for each combustion chamber (12).

7. A heating boiler according to one of the preceding claims, characterized in that each admission channel (13) has a rectangular cross section with a height that is greater than its width.

8. A heating boiler according to one of the preceding claims, characterized in that each combustion chamber (12) has a plurality of bore-like ventilation holes (15) arranged on a partial circle, preferably in the area of the circumferential area of the partial circle facing the filling chute (1).

9. A heating boiler according to one of the preceding claims, characterized in that the combustion zone (9) has at least one insert (18), preferably lined with stackable bricks and containing at least one combustion chamber (12) made of a refractory material.

10. A heating boiler according to claim 9, characterized in that the insert (18) is arranged between two pockets (19) of the heat exchange device (10) having additional pockets (19) arranged in a staggered pattern one after the other with a distance between them which forms a flow gap (20).

## Revendications

1. Chaudière avec une chambre de remplissage (1) pouvant être remplie de combustibles solides, en particulier du bois, et pouvant être alimentée en air comburant, aménagée pour une combustion du côté du fond, et dont part un chemin d'écoulement conduisant à une sortie de gaz brûlés (11) passant par une zone de combustion (9) voisine de la chambre de remplissage (1) et pouvant être alimentée avec des gaz de combustion et de l'air secondaire, traversée de bas en haut, et par une zone d'échange de chaleur (10) en aval de celle-ci, la zone de combustion (9) présentant au moins une chambre de combustion (12) en forme de cheminée disposée à axe vertical, qui est raccordée à la chambre de remplissage (1) à son extrémité inférieure, par l'intermédiaire d'au moins un canal d'admission (13) débouchant tangentiellement, caractérisée en ce que la chambre de combustion (12) fabriquée en matériau réfractaire peut être alimentée en air secondaire par l'intermédiaire d'au moins un trou d'aération (15) prévu côté fond et ménagé à proximité de la paroi.

2. Chaudière selon la revendication 1, caractérisée en ce que la zone de combustion (9) présente plusieurs, de préférence deux chambres de combustion (12) parallèles en forme de cheminées, lesquelles sont agencées en formant une rangée parallèle à la paroi de la chambre de remplissage voisine.

3. Chaudière selon l'une des revendications précédentes, caractérisée en ce que toutes les chambres de combustion (12) ont la même forme, de préférence une forme de cylindre de section transversale circulaire constante sur toute la hauteur.

4. Chaudière selon l'une des revendications précédentes, caractérisée en ce que la chambre de combustion (12) ou les chambres de combustion (12) présente(nt) une hauteur s'étendant du niveau du fond de la chambre de remplissage (1) jusque dans la zone supérieure de la chaudière.

5. Chaudière selon l'une des revendications précédentes, caractérisée en ce que les canaux d'admission prévus (13) sont répartis régulièrement avec leur sections d'entrée (13a) sur la largeur de la paroi correspondante de la chambre de remplissage (1).

6. Chaudière selon l'une des revendications précédentes, caractérisée en ce qu'à chaque chambre de combustion (12) correspond un canal d'admission (13).

7. Chaudière selon l'une des revendications précédentes, caractérisée en ce que chaque canal d'admission (13) présente une section transversale rectangulaire plus grande en hauteur qu'en largeur.

8. Chaudière selon l'une des revendications précédentes, caractérisée en ce qu'à chaque chambre de combustion (12) correspondent plusieurs trous d'aération (15) en forme de percements, agencés sur un cercle partiel proche de la paroi, de préférence dans la zone du périmètre du cercle partiel faisant face à la chambre de remplissage (1).

9. Chaudière selon l'une des revendications précédentes, caractérisée en ce qu'à la zone de combustion (9) correspond au moins un insert (18) fabriqué en matériau réfractaire et contenant au moins une chambre de combustion (12), qui est maçonné de préférence avec des briques moulées empilables.

10. Chaudière selon la revendication 9, caractérisée en ce que l'insert (18) est placé entre deux poches (19) du dispositif d'échange de chaleur (10) lequel présente d'autres poches (19) s'échelonnant les unes derrière les autres à une distance donnant naissance à des fentes d'écoulement (20).
